# EUROPÄISCHE PATENTSCHRIFT

(11) **EP 0 565 910 B1**
(45) Veröffentlichungstag und Bekanntmachung des Hinweises auf die Patenterteilung: **03.12.1997**
(21) Anmeldenummer: 93104722.9
(22) Anmeldetag: 23.03.1993
(51) Int. Cl.: A63B 69/20

(54) **Trainingsgerät, insbesondere für Kampfsportarten**
Training apparatus, especially for fighting sports
Appareil d'entraînement, notamment pour sports de combat

(30) Priorität: 13.04.1992 DE 4212374
(43) Veröffentlichungstag der Anmeldung: 20.10.1993
(73) Patentinhaber: Ko, Eui Min, D-80469 München (DE)
(72) Erfinder: Condo, Girolamo, W-7332 Eislingen (DE); Trocola, Luigi, W-7332 Eislingen (DE); Märtz, Tibor, W-7321 Ottenbach (DE)
(74) Vertreter: Seemann, Norbert W., Dipl.-Ing.

(56) Entgegenhaltungen:
- GB-A- 2 220 749
- US-A- 4 491 316
- US-A- 5 050 866
- SOVIET PATENTS ABSTRACTS Section PQ, Week 8837, 26. Oktober 1988 Derwent
- Publications Ltd., London, GB; Class P, AN 88-262754
- SOVIET PATENTS ABSTRACTS Section PQ, Week 8901, 15. Februar 1989 Derwent Publications Ltd., London, GB; Class P, AN 89-006769

## Beschreibung

Die Erfindung bezieht sich auf ein Trainingsgerät nach dem Oberbegriff des Patentanspruchs 1, wobei bei den dort erwähnten Kampfsportarten vorrangig an das sogenannte Taekwondo gedacht ist. Spezielle Trainingsgeräte hierfür sind beispielsweise aus Dokument US-4491316 bekannt. Aber meistens erfolgt das Halten und Führen der üblichen Pratzen bzw. Schlag- und Trittpolster ausschließlich durch den jeweiligen Trainer bzw. entsprechend andere Hilfskräfte. Infolge der Härte der Tritte und Schläge in den Kampfsportarten bestehen bei den bislang üblichen Trainingsmethoden daher nicht unerhebliche Unfall- und Verletzungs-Risiken für die Trainer u. ä. Personen.

Die Aufgabe der vorliegenden Erfindung besteht deshalb auch vornehmlich darin, einerseits das zuvor genannte Risiko durch Verwendung eines entsprechenden Trainingsgerätes gänzlich auszuschalten und zum anderen, jedem interessierten Sportler durch ein einfaches, in jeder Wohnung, Garage o.dgl. aufstellbares, preiswertes Gerät die Möglichkeit zu praktisch unbegrenztem, gezielten Training spezieller Übungsteile auch außerhalb entsprechender Sportstätten zu geben.

Gelöst wird diese Aufgabe dabei durch die im Patentanspruch 1 angegebenen Mittel und Maßnahmen; die Unteransprüche beinhalten vorteilhafte Weiterbildungen und Ausgestaltungsmerkmale der erfinderischen Grundidee, die anhand von Zeichnungen im folgenden zudem noch näher erläutert ist.

Es zeigen in weitestgehend schematischer Darstellung:
- Fig. 1: das neue Trainingsgerät in Ansicht,
- Fig. 2: eine Variante zu Fig. 1 und
- Fig. 3: eine Weiterbildung der neuen Grundidee.

Die generelle technische Lehre bei dem neuen Trainingsgerät ist dabei darin zu sehen, daß die zum Zielen und Abfangen bzw. Kompensieren der Übungsschläge dienenden Pratzen bzw. Schlag- und/oder Trittpolster 1 jeweils am freien Ende 2a von Armen 2 befestigt und mit diesen 2, 2a in ihrer Höhe H sowie Auskragung "U" und/oder Neigung β verstellbar an einer vorzugsweise vertikal gerichteten Säule 3 gelagert sind. Dadurch, daß die Arme 2, 2a mindestens einen kardanischen o. ä. Gelenkpunkt 4 mit Feststellvorrichtung wie z.B. Klemmschrauben oder Knebel 5 aufweisen, oder aber in ihrer Auskragung "U" teleskopartig verstellbar ausgebildet und über eine Verschiebehülse 6 mit Feststelleinrichtung 7 auf der Säule 3 geführt sind, kann jede individuell gewünschte Position der Polster 1 eingestellt werden.

Die Säule 3 kann dabei mit einem entsprechend schweren Sockel frei auf dem Boden stehend ausgebildet oder aber an diesem bzw. einer Zimmerdecke starr befestigt sein.

Bei der in Fig. 2 dargestellten Variante ist ein Säulenteil 3a über ein Distanzstück 12 an einer Wandkonsole 11 und letztere wiederum an einer Wand "W" des Trainingsraumes "Z" befestigt.

Ist kein entsprechender Raum, in dem das Gerät ständig stehen kann vorhanden, so empfiehlt es sich, wenn die Säule 3 in ihrer Länge SL teleskopartig o. ä. verstellbar ausgebildet sowie mit einem ebenfalls höhenverstellbar ausgebildeten Kopf- und/oder Fußteil 8 und 9 versehen und zwischen dem Boden "B" und der Decke "D" eines Zimmers "Z" verspannt ist. Hierbei ist es für einen sicheren Sitz von Vorteil, wenn zumindest eines der Teile 8 und/oder 9 als Dreibeingestell 8a bzw. 9a o. dgl. ausgebildet ist und vorzugsweise an jedem der freien Gestellfüße 8a bzw. 9a eine Ein- bzw. Feststellschraube 10 o.dgl. sitzt.

Ergänzt bzw. perfektioniert werden kann das neue Gerät letztlich noch durch die Zuordnung eines mechanischen und/oder elektronischen Meßgerätes 15 mit Skala 16, Stromquelle 17 sowie entsprechenden Verkabelungen 14 zu den Pratzen 1 zum Zählen der Schläge oder Tritte bzw. auch zur Anzeige der Intensität und Größe derselben; auswechselbare Schlag- und/oder Trittpolster 1 in unterschiedlichster Bauweise sowie Austausch derselben durch andere Trainingsgeräte wie z. B. einen Punchingball u. ä. erweitern noch den Nutzungsbereich des neuen Gerätes.

Weiterhin ist es zur individuellen Einstellung des Gerätes auch noch denkbar, daß die Arme 2, 2a mit oder ohne ihre Verschiebehülsen 6 zusätzlich zu ihrer Höhenverstellung H noch in horizontaler Ebene um ihre Längsachse zur Säule 3 verschwenkbar ausgebildet sind.

Anstelle der Kardangelenke 4 können in Verbindung mit den Feststell- oder Klemmschrauben 5 auch zur Verstellung der Arme 2 gegeneinander verdrehbare Scheiben mit Flächenverzahnung oder Lochscheiben mit Steckerbolzen Verwendung finden.

Zur Minderung der mechanischen Beanspruchung der Gelenke 4 sowie Verstellorgane 5 kann es zudem letztlich noch von Vorteil sein, wenn zwischen den freien Armenden 2a und den Pratzen 1 schlagdämpfende, gummi- oder federelastische Zwischenglieder 18 eingesetzt sind.

### Bezugsziffernverzeichnis

- 1: Pratze
- 2: Arm
- 2a: freies Armende
- 3: Säule
- 3a: Säulenteil ( Fig. 2 )
- 4: Kardangelenk
- 5: Feststellvorrichtung
- 6: Verschiebehülse
- 7: Feststelleinrichtung
- 8: Kopfteil
- 8a: Dreibeingestell
- 9: Fußteil
- 9a: Dreibeingestell
- 10: Ein- und Feststellschraube
- 11: Wandkonsole
- 12: Distanzstück
- 13: Sensor
- 14: Verkabelung
- 15: Meßgerät
- 16: Anzeigefeld bzw. Skala
- 17: Stromanschluß
- 18: federelastisches Zwischenstück
- B: Boden
- D: Decke
- W: Wand
- Z: Zimmer, Trainingsraum
- H: Höhenlage der Arme
- SL: Säulenlänge von Pos. 3
- U: Auskragung der Arme
- β: Neigungs- bzw. Einstellwinkel

## Patentansprüche

1. Trainingsgerät für Kampfsportarten, wobei zum Zielen und Abfangen der übungsschläge Schlag- und/oder Trittpolster (1) dienen, die jeweils an einem freien Ende von Haltearmen (2) angeordnet sind, welche an einer Säule (3) höhenverstellbar geführt und in ihrer Auskragung (U) und/oder Neigung (β) gegenüber der Säule (3) verstellbar an ihr gelagert sind,
**dadurch gekennzeichnet,**
daß die Haltearme (2) in einer horizontalen Ebene um die Längsachse der Säule (3) verschwenkbar ausgebildet sind.

2. Trainingsgerät nach Anspruch 1,
**dadurch gekennzeichnet,**
daß die Haltearme (2) über eine Verschiebehülse (6) mit Feststelleinrichtung (7) auf der vertikalen Säule (3) geführt sind.

3. Trainingsgerät nach Anspruch 1,
**dadurch gekennzeichnet,**
daß die Polster (1) jeweils über ein Gelenk (4) mit Feststellelement (5) am freien Ende (2a) der Haltearme (2) befestigt sind.

4. Trainingsgerät nach Anspruch 1 oder 3,
**dadurch gekennzeichnet,**
daß die Haltearme (2,2a) mindestens einen kardanischen o.ä. Gelenkpunkt (4) mit einem Knebel (5) als Feststellvorrichtung aufweisen.

5. Trainingsgerät nach einem der Ansprüche 1 bis 4,
**dadurch gekennzeichnet,**
daß die Haltearme (2,2a) in ihrer Auskragung (U) teleskopartig verstellbar ausgebildet sind.

6. Trainingsgerät nach einem der Ansprüche 1 bis 5,
**dadurch gekennzeichnet,**
daß die Säule (3) in ihrer Länge (SL) teleskopartig verstellbar ausgebildet sowie mit einem ebenfalls höhenverstellbar ausgebildeten Kopf- und/oder Fußteil (8 und 9) versehen ist.

7. Trainingsgerät nach Anspruch 6,
**dadurch gekennzeichnet,**
daß zumindest eines der Kopf- bzw. Fußteile (8,9) als Dreibeingestell (8a,9a) ausgebildet ist und an jedem der freien Gestellfüße (8a,9a) eine Ein- bzw. Feststellschraube (10) sitzt.

8. Trainingsgerät nach einem der Ansprüche 1 bis 7,
**dadurch gekennzeichnet,**
daß zwischen den freien Armenden (2a) und den Polstern (1) schlagdämpfende, gummi- oder federelastische Zwischenglieder (18) eingesetzt sind.

9. Trainingsgerät nach einem der Ansprüche 1 bis 8,
**gekennzeichnet durch**
Zuordnung eines mechanischen und/oder elektronischen Meßgerätes (15) zum Zahlen der Schläge oder. Tritte und/oder zur Anzeige der Intensität und Größe derselben.

## Claims

1. Training apparatus for fighting sports, wherein punchbags and/or kickbags (1) serve for the aiming and catching of the practice blows and are arranged at a free end of respective retaining arms (2), which are guided at a column (3) to be adjustable in height and are mounted at the column (3) to be adjustable in their jutting out (U) and/or inclination (β) relative thereto, characterised thereby that the retaining arms (2) are constructed to be pivotable in a horizontal plane about the longitudinal axis of the column (3).

2. Training apparatus according to claim 1, characterised thereby, that the retaining arms (2) are guided on the vertical column (3) by way of a sliding sleeve (6) with fixing equipment (7).

3. Training apparatus according to claim 1, characterised thereby that the bags (1) are each fastened by way of a joint (4) with fixing element (5) at the free end (2a) of the retaining arms (2).

4. Training apparatus according to claim 1 or 3, characterised thereby that the retaining arms (2, 2a) comprise at least one cardanic or similar articulation point (4) with a toggle (5) as fixing device.

5. Training apparatus according to one of claims 1 to 4, characterised thereby that the retaining arms (2, 2a) are constructed to be telescopically adjustable in their jutting out (U).

6. Training apparatus according to one of claims 1 to 5, characterised thereby that the column (3) is constructed to be telescopically adjustable in its length (SL) and is provided with a head part (8) and/or foot part (9) similarly constructed to be adjustable in height.

7. Training apparatus according to claim 6, characterised thereby that at least one of the head and foot parts (8, 9) is constructed as a tripod frame (8a, 9a) and a setting or fixing screw (10) is seated at each of the free frame feet (8a, 9a).

8. Training apparatus according to one of claims 1 to 7, characterised thereby that blow-damping rubber-elastic or spring-elastic intermediate elements (18) are inserted between the free arm ends (2a) and the bags (1) .

9. Training apparatus according to one of claims 1 to 8, characterised by association of a mechanical and/or electronic measuring apparatus (15) for counting the blows or kicks and/or for display of the intensity or magnitude of the same.

## Revendications

1. Appareil d'entraînement pour sports de combat, dans lequel des ballons (1) frappés par la main et/ou par le pied servent de cibles recevant les coups lors de l'entraînement, en étant à chaque fois disposés à une extrémité libre de bras de retenue (2) qui sont guidés sur une colonne (3) en pouvant être déplacés en hauteur et qui sont montés sur la colonne (3) en pouvant être déplacés par rapport à celle-ci en ce qui concerne leur porte-à-faux (U) et/ou leur inclinaison (β), caractérisé par le fait que les bras de retenue (2) sont réalisés de manière à pouvoir pivoter dans un plan horizontal autour de l'axe longitudinal de la colonne (3).

2. Appareil d'entraînement selon la revendication 1, caractérisé par le fait que les bras de retenue (2) sont guidés sur la colonne verticale (3) par l'intermédiaire d'un manchon coulissant (6) qui est pourvu d'un dispositif de blocage en position (7).

3. Appareil d'entraînement selon la revendication 1, caractérisé par le fait que les ballons (1) sont fixés chacun à l'extrémité libre (2a) des bras de retenue (2) par l'intermédiaire d'une articulation (4) qui est pourvue d'un élément de blocage en position (5).

4. Appareil d'entraînement selon la revendication 1 ou 3, caractérisé par le fait que les bras de retenue (2, 2a) comportent au moins un point d'articulation (4) à joint de Cardan ou similaire qui est pourvu d'une genouillère (5) servant de dispositif de blocage en position.

5. Appareil d'entraînement selon l'une des revendications 1 à 4, caractérisé par le fait que les bras de retenue (2, 2a) sont réalisés en pouvant être déplacés d'une manière télescopique pour modifier leur porte-à-faux (U).

6. Appareil d'entraînement selon l'une des revendications 1 à 5, caractérisé par le fait que la colonne (3) est réalisée en pouvant être déplacée d'une manière télescopique pour modifier sa longueur (SL), et qu'elle est pourvue d'une partie supérieure et/ou inférieure (8 et 9) qui est également réalisée en pouvant être déplacée en hauteur.

7. Appareil d'entraînement selon la revendication 6, caractérisé par le fait qu'au moins l'une des parties supérieure et/ou inférieure (8, 9) est réalisée sous la forme d'un trépied (8a, 9a), et qu'une vis (10) de réglage ou de blocage en position, respectivement, est placée à chacune des extrémités libres du trépied (8a, 9a).

8. Appareil d'entraînement selon l'une des revendications 1 à 7, caractérisé par le fait que des organes intermédiaires (18) qui amortissent les chocs et qui sont élastiques comme du caoutchouc ou comme un ressort sont insérés entre les extrémités libres (2a) des bras et les ballons (1).

9. Appareil d'entraînement selon l'une des revendications 1 à 8, caractérisé par le fait qu'il lui est associé un appareil de mesure mécanique et/ou électronique (15) qui est destiné à compter les coups de poing ou de pied et/ou à afficher l'intensité et la force de ceux-ci.
